# EUROPÄISCHE PATENTANMELDUNG

(11) **EP 1 138 613 A1**
(43) Veröffentlichungstag der Anmeldung: **04.10.2001**
(21) Anmeldenummer: 00106689.3
(22) Anmeldetag: 29.03.2000
(51) Int. Cl.: B65D 81/05

(54) **Verpackungsbehälter**

(71) Anmelder: Sproll, Ludger, 78247 Hilzingen (DE)
(72) Erfinder: Sproll, Ludger, 78247 Hilzingen (DE)
(74) Vertreter: Hiebsch, Gerhard F., Dipl.-Ing.

(57) **Zusammenfassung**

Bei einem Verpackungsbehälter zur Aufnahme wenigstens eines insbesondere zerbrechbaren Verpackungsgutes (36) mit dieses umgebenden und an Wandflächen (12,14,14a,14c,16), angeordneten aufblasbaren Polsterelementen, die zum Verpackungsgut hin volumenveränderlich ausgebildet sowie miteinander strömungstechnisch verbunden sind und von denen zumindest eines mit einem Mündungsstück (28) für den Durchtritt des Strömungsmittels in die/aus den kommuzierenden Polsterelementen versehen ist, wird das Polsterelement oder Flächenpolster (24) aus einem gesonderten Foliensack besteht, der an die Wandfläche fest angefügt. Zudem sollen benachbarte Polsterelemente durch jeweils zumindest einen Kanal (26) strömungsführend verbunden sein, der bevorzugt in der Mitte der zugeordneten Kante oder Knicklinie (18) des Verpackungsbehälters angeordnet ist.

## Beschreibung

Die Erfindung betrifft einen Verpackungsbehälter zur Aufnahme wenigstens eines -- insbesondere zerbrechbaren -- Verpackungsgutes nach dem Oberbegriff des Anspruches 1.

Um derartige zerbrechliche Verpackungsgüter stoßsicher transportieren zu können, sind lose Füllmaterialien wie Schaumstoffstücke bekannt oder mit noppenartigen, gas- oder luftgefüllten Ausformungen zylindrischen Umrisses ausgestattete flächige Folienelemente, welche zwischen die Wandflächen und das Verpackungsgut eingeführt werden.

Die Schrift zum DE 90 01 604 U1 offenbart einen aufblasbaren Verpackungsballon, der in schlaffem Zustand in eine Kartonschachtel eingelegt wird und dort das Verpackungsgut umgibt. Der Schachteldeckel kann mit einem weiteren Ballon versehen werden. Nach dem Schließen der Schachtel wird der Luftballon aufgeblasen. Diese Ballons sind zwar nach Entnahme des Verpackungsgutes am Zielort erneut einsetzbar, jedoch ist ihre Handhabung wenig benutzerfreundlich.

Ein Verpackungsmaterial zum Aufblasen nach der DE 91 05 966 U1 enthält eine nicht dehnbare ebene Außenfläche, auf deren Innenseite eine Innenfolie aus gegebenenfalls dehnbarem Werkstoff miteinander kommunizierende Luftpolster bildet, die querschnittlich dreiecksförmig oder wulstartig von der Innenseite der Außenfolie abragen. In weiteren Ausführungen greifen die Luftpolster in Gestalt von Pyramiden in kugeliger oder kegelförmiger Gestalt in den Innenraum der Verpackung ein. Dieses Verpackungsmaterial bietet bei Herstellung und Benutzung Probleme an.

In Kenntnis dieses Standes der Technik hat sich der Erfinder das Ziel gesetzt, einen Verpackungsbehälter der eingangs genannten Art so zu verbessern, dass er auf einfache Weise hergestellt sowie einfach gehandhabt zu werden vermag, dennoch einen sicheren Transport vor allem zerbrechlicher Güter ermöglicht.

Zur Lösung dieser Aufgabe führt die Lehre des unabhängigen Anspruches; die Unteransprüche geben günstige Weiterbildungen an. Zudem fallen in den Rahmen der Erfindung alle Kombinationen aus zumindest zwei der in der Beschreibung, der Zeichnung und/oder den Ansprüchen offenbarten Merkmale.

Erfindungsgemäß besteht das Polsterelement oder Flächenpolster aus einem gesonderten Foliensack, der an die Wandfläche fest angefügt ist. Er ist gesondert gefertigt und auf einfache Weise anzubringen.

Nach einem weiteren Merkmal der Erfindung werden benachbarte Polsterelemente durch jeweils zumindest einen Kanal strömungsführend verbunden, der bevorzugt in der Mitte der zugeordneten Kante oder Knicklinie des Verpackungsbehälters angeordnet ist.

Zudem hat es sich als günstig erwiesen, eines der Flächenpolster mit einer von außen betätigbaren Luftpumpe zu versehen, welche im Innenraum -- zumindest zum Verpackungsgut hin -- vom Strömungsmittel Luft umgeben ist. In diesem Falle dient jenes Mündungsstück zum Einzug der Umgebungsluft. Jedoch ist es ebenfalls möglich, das Mündungsstück an eine außerhalb des Verpackungsbehälters vorhandene Gasoder Druckluftquelle anzuschließen, dies insbesondere bei der Befüllung der erfindungsgemäßen Verpackungsbehälter in Reihe.

Vorteilhafterweise kann der Verpackungsbehälter -- in an sich bekannter Weise -- aus einem einzigen rechteckige Wandflächen enthaltenden Zuschnitt gefaltet werden; der Zuschnitt umfasst bevorzugt zwei Streifen aus jeweils gleichförmigen Wandflächen, und beide zueinander parallele Streifen an einer gemeinsamen Knicklinie zweier benachbarter Wandflächen sind verbunden.

Um den mehrfach einsetzbaren Verpackungsbehälter rezyklierbar zu gestalten, sollen seine Materialien sortenrein, gegebenenfalls auch biologisch gut abbaubar ausgebildet, sein.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in
- Fig. 1:: eine Schrägsicht auf einen teilweise geöffneten, würfelartigen Verpackungsbehälter;
- Fig. 2:: einen Schnitt durch den Verpackungsbehälter;
- Fig. 3:: die Draufsicht auf einen Zuschnitt zur Herstellung des Verpackungsbehälters.

Ein mehrfach verwendbarer Verpackungsbehälter 10 weist zwei an eine Bodenplatte 12 gleicher Seitenlängen a an benachbarten Seiten angelenkte Seitenwände 14, 14ₐ auf. An die eine Seitenwand 14 ist eine Deckelplatte 16 -- entlang einer Knicklinie 18 -- angelenkt und die andere Seitenwand 14ₐ ist Teil eines Wandstreifens 20 der Länge b mit zwei weiteren Seitenwänden 14_{b}, 14_{c}.Die Bodenplatte 12 bildet mit der einen Seitenwand 14 und der Deckelplatte 16 ebenfalls einen Wandstreifen 20 eines Zuschnittes 22, der in Fig. 3 wiedergegeben ist.

Die Innenfläche jedes der beispielsweise aus Kunststoffmaterial bestehenden quadratischen Felder 12, 14, 14ₐ bis 14_{c}, 16 ist von einem Flächenpolster 24 aus luft- und wasserundurchlässigem Werkstoff überdeckt, das im dargestellten Beispiel aus einem an den Feldern 12, 14, 14ₐ bis 14_{c}, 16 festliegenden Foliensack aus rezyklierbarem Werkstoff besteht. Die sechs Flächenpolster 24 sind miteinander jeweils bei 26 durch Kanäle strömungsführend verbunden.

In Feld 14_{b} ist bei 28 ein Mündungsstück einer Strömungsmittelquelle 30 angedeutet, in der Deckelplatte 16 bei 32 ein Verschlusselement für jenes Mündungsstück 28.

Der gemäß Fig. 2 zusammengefügte Verpackungsbehälter 10 bildet mit seinen -- in ihren Innenräumen 34 mit einem Strömungsmittel beaufschlagten -- Flächenpolstern 24 dann eine stoßsichere Verpackung für Verpackungsgut 36. Um die Flächenpolster 24 an dieses Verpackungsgut 36 anzulegen, wird bevorzugt Luft als Strömungsmittel durch das Mündungsstück 28 in die kommunizierenden Innenräume 34 eingeführt, welches die Verpackungspolster 24 in gewünschtem Maße aufbläht. Dazu kann das Mündungsstück 28 an eine externe Luftquelle angeschlossen werden. Die Strömungsmittelquelle 30 kann selbst eine Luftpumpe sein oder eine Gaspatrone, die von außen her betätigt wird.

## Patentansprüche

1. Verpackungsbehälter zur Aufnahme wenigstens eines insbesondere zerbrechbaren Verpackungsgutes (36) mit dieses umgebenden und an Wandflächen (12, 14, 14ₐ bis 14_{c}, 16), angeordneten aufblasbaren Polsterelementen, die zum Verpackungsgut hin volumenveränderlich ausgebildet sowie miteinander strömungstechnisch verbunden sind und von denen zumindest eines mit einem Mündungsstück (28) für den Durchtritt des Strömungsmittels in die/aus den kommunizierenden Polsterelementen versehen ist,
**dadurch gekennzeichnet,**
**dass** das Polsterelement oder Flächenpolster (24) aus einem gesonderten Foliensack besteht, der an die Wandfläche (12, 14, 14ₐ bis 14_{c}, 16) fest angefügt ist.

2. Verpackungsbehälter nach Anspruch 1, **dadurch gekennzeichnet, dass** benachbarte Polsterelemente (24) durch jeweils zumindest einen Kanal (26) strömungsführend verbunden sind, der bevorzugt in der Mitte der zugeordneten Kante oder Knicklinie (18) des Verpackungsbehälters (10) angeordnet ist.

3. Verpackungsbehälter nach einem der Ansprüche 1 oder 2, **dadurch gekennzeichnet, dass** wenigstens eines der Polsterelemente (24) eine Luftpumpe (30) od. dgl. Strömungsquelle enthält, die mit der Umgebungsluft des Polsterelements verbunden ist.

4. Verpackungsbehälter nach einem der Ansprüche 1 bis 3, **dadurch gekennzeichnet, dass** er in an sich bekannter Weise aus einem einzigen rechteckige Wandflächen (12, 14, 14ₐ bis 14_{c}, 16) enthaltenden Zuschnitt gefaltet ist.

5. Verpackungsbehälter nach Anspruch 4, **dadurch gekennzeichnet, dass** der Zuschnitt zwei Streifen (20) aus jeweils gleichförmigen Wandflächen (12, 14, 14ₐ bis 14_{c}, 16) umfasst und beide zueinander parallele Streifen an einer gemeinsamen Knicklinie (18) zweier benachbarter Wandflächen (12, 14a) verbunden sind.
